# EUROPÄISCHE PATENTSCHRIFT

(11) **EP 2 739 844 B1**
(45) Veröffentlichungstag und Bekanntmachung des Hinweises auf die Patenterteilung: **21.10.2015**
(21) Anmeldenummer: 12727637.6
(22) Anmeldetag: 06.06.2012
(51) Int. Cl.: F02M 61/16, F02M 51/06, H01F 3/10, H01F 7/08, H01F 41/02, B22F 5/10, B22F 3/22, C22C 33/02

(54) **KRAFTSTOFFEINSPRITZVENTIL**
FUEL INJECTOR VALVE
SOUPAPE D'INJECTION DE CARBURANT

(30) Priorität: 03.08.2011 DE 102011080355
(43) Veröffentlichungstag der Anmeldung: 11.06.2014
(73) Patentinhaber: Robert Bosch GmbH, 70442 Stuttgart (DE)
(72) Erfinder: SCHMID, Johannes, 87509 Immenstadt (DE); GRANER, Juergen, 74372 Sersheim (DE); HAUBOLD, Tilla, 70435 Stuttgart (DE); MOSER, Friedrich, 71106 Magstadt (DE); SCHUMACHER, Matthias, 71287 Weissach (DE); BURGHARDT, Andreas, 70176 Stuttgart (DE); RAGER, Jochen, 72406 Bisingen (DE)
(86) Internationale Anmeldenummer: PCT/EP2012/060700
(87) Internationale Veröffentlichungsnummer: WO 2013/017320

(56) Entgegenhaltungen:
- WO-A1-2011/076535
- WO-A1-2012/019807
- DE-A1- 3 300 437
- DE-A1-102005 052 252
- DE-A1-102009 008 458
- GB-A- 2 145 016
- JP-A- 2005 089 777

## Beschreibung

### Stand der Technik

Die vorliegende Erfindung betrifft ein Kraftstoffeinspritzventil zur Einspritzung von Kraftstoff.

Hochdruckeinspritzventile des Standes der Technik wie zum Beispiel in WO 2011/076535 A, weisen in der Regel einen leistungsfähigen Magnetkreis auf, der die Realisierung von kurzen Schaltzeiten sowie eines reproduzierbaren Öffnungs- und Schließverhaltens ermöglicht. Obwohl ein Innenpol zur Erreichung einer hohen Dynamik eine hohe Sättigungsinduktion aufweist, kommt es bei aktuellen Hochdruckeinspritzventilen über deren Ventilhülse beim Aufbau und Abbau des Magnetfelds zu magnetischen Verlusten. Das führt zu einer deutlichen Verschlechterung der Schaltzeit bzw. Dynamik des Kraftstoffeinspritzventils. Ferner ist die Fertigung des Magnetankers sehr kostenintensiv und aufwendig. Außerdem ist die Beständigkeit gegenüber aggressiven Medien, wie z. B. Ethanol oder Harnstoff, die in den Kraftstoffen zunehmend enthalten sind, unzureichend, um eine befriedigende Dauerhaltbarkeit der Einspritzventile auch in Ländern mit starken Schwankungen bei der Kraftstoffqualität zu gewährleisten. Zudem ist die Einhaltung gesetzlicher Vorschriften, insbesondere hinsichtlich der Verwendung von gesundheitsgefährdenden Materialien, zukünftig sicherzustellen.

### Offenbarung der Erfindung

Das erfindungsgemäße Kraftstoffeinspritzventil mit den Merkmalen des Anspruchs 1 weist demgegenüber den Vorteil auf, dass hierbei eine magnetische Trennung zwischen der Ventilhülse und dem Innenpol vorgesehen ist, die eine erhebliche Reduzierung der magnetischen Verluste und somit eine deutlich verkürzte Schaltzeit des Ventils ermöglicht. Ferner wird durch die Verwendung geeigneter Materialien eine verbesserte Robustheit bzw. Verschleißfestigkeit gegenüber aggressiven Medien wie Ethanol usw. erreicht. Dies wird erfindungsgemäß dadurch erreicht, dass das Kraftstoffeinspritzventil eine Spule, einen Innenpol, eine Ventilhülse und ein Magnettrennelement umfasst. Hierbei sind die Ventilhülse und das Magnettrennelement als Pulver-Spritzguss-Bauteil einstückig ausgebildet, wobei die Ventilhülse einen magnetischen Bereich bildet und das Magnettrennelement einen nichtmagnetischen Bereich bildet, die stoffschlüssig miteinander verbunden sind. Für die Ventilhülse ist somit die Verwendung eines kraftstoffbeständigen, hochdruckfesten Ferritmaterials mit einem möglichst geringen Kohlenstoffanteil und vorzugsweise einem Chromgehalt von 13 % bis 17 % möglich. Zudem kann für das Magnettrennelement ein nichtmagnetischer Austenit-Werkstoff verwendet werden, der zu einer deutlichen Reduzierung der magnetischen Verluste beiträgt. Ferner wird dadurch die Fertigung eines einstückigen Bauteils als stoffschlüssiges Pulverspitzguss-Bauteil auf einfache Weise in einem einzigen Prozessschritt zeit- und kostenoptimiert als Massenteil ermöglicht.

Die Unteransprüche zeigen bevorzugte Weiterbildungen der Erfindung.

Vorzugsweise ist eine Schweißverbindung oder Lötverbindung zwischen dem Pulver-Spritzguss-Bauteil und dem Innenpol vorgesehen. Somit wird eine betriebssichere Befestigung gewährleistet, die bei der Fertigung zeit- und kosteneffizient hergestellt werden kann.

Weiterhin bevorzugt weist der Innenpol eine Durchgangsöffnung in Axialrichtung auf. Hierdurch kann eine Durchleitung von Kraftstoff durch den Innenpol ermöglicht werden und das Kraftstoffeinspritzventil einen kompakten Aufbau aufweisen.

Der Innenpol ist als Pulver-Spritzguss-Bauteil ausgebildet und vorzugsweise aus einem Material mit hoher magnetischer Sättigungsinduktion, insbesondere FeCo mit einem Cobalt-Anteil von 17 % bis 50 %, hergestellt. Besonders bevorzugt kann auch ein Material mit einem Cobalt-Anteil von 48% bis 50% eingesetzt werden, da dieses Material auch den Vorteil einer guten Kraftstoffbeständigkeit aufweist.

Erfindungsgemäß ist der Innenpol als Pulver-Spritzguss-Bauteil ausgebildet und umfasst einen ersten Bereich mit einer ersten magnetischen Sättigungsinduktion und einen zweiten Bereich mit einer zweiten magnetischen Sättigungsinduktion, welche kleiner als die erste magnetische Sättigungsinduktion ist. Die ersten und zweiten Bereiche sind stoffschlüssig miteinander verbunden. Der erste Bereich mit der höheren magnetischen Sättigungsinduktion, der vorzugsweise aus einem FeSi-Werkstoff mit einem Siliziumanteil von 1 % bis 7 % oder aus einem FeCo-Werkstoff mit einem Cobalt-Anteil von 17 % bis 50 % hergestellt ist, stellt hierbei die hohe Dynamik mit kurzen Schaltzeiten des Kraftstoffeinspritzventils sicher. Für den zweiten Bereich ist somit auch die Verwendung von kraftstoffbeständigem, hochdruckfestem Ferrit mit niedrigem Kohlenstoffanteil und 13 % bis 17 % Chromgehalt möglich. Somit ist neben einer deutlichen Kostenreduzierung auch eine ausreichende Robustheit gegenüber dem damit in Kontakt kommenden Kraftstoff realisierbar.

Vorzugsweise sind die Ventilhülse, das Magnettrennelement und der Innenpol einstückig als Pulver-Spritzguss-Bauteil ausgebildet und stoffschlüssig miteinander verbunden.

Weiterhin bevorzugt sind die Ventilhülse und der Innenpol aus einem gleichen Material, insbesondere aus X2Cr13MoSi, hergestellt. Dadurch wird neben einer dauerhaften Kraftstoffbeständigkeit des Pulver-Spritzguss-Bauteils auch eine Reduzierung der verschiedenen Materialien erreicht und die Fertigung des Kraftstoffeinspritzventils wesentlich vereinfacht.

Gemäß einer weiteren bevorzugten Ausgestaltung ist der zweite Bereich des Innenpols aus einem kraftstoffbeständigen Magnetmaterial hergestellt, der den Innenpol als kraftstoffbeständige Schicht umhüllt und die Beständigkeit gegenüber den aggressiven Kraftstoffen gewährleistet. Zudem wird durch das an den ersten Bereich mit hoher magnetischer Sättigungsinduktion angrenzende Magnettrennelement eine zuverlässige magnetische Trennung gegenüber der daran angrenzenden Ventilhülse erreicht, wodurch die magnetischen Verluste durch dieses einstückige Bauteil deutlich minimiert werden.

Vorzugsweise bildet der zweite Bereich einen Mantelbereich der Durchgangsöffnung und einen Stirnseitenbereich des Innenpols, wobei insbesondere der Stirnseitenbereich in Axialrichtung eine Dicke von 0,5 mm aufweist. Weiterhin bevorzugt bildet der Stirnseitenbereich einen Anschlag für einen Magnetanker. Dadurch wird in einem Restluftspalt zwischen Innenpol und Magnetanker ein kraftstoffresistenter Stirnseitenbereich erreicht, der gleichzeitig einen verschleißfesten Ankeranschlag ermöglicht.

Vorzugsweise weist der erste Bereich des Innenpols einen in radialer Richtung vorstehenden, umlaufenden Flanschbereich auf. Somit kann zusätzlich ein oberer Deckel für das Kraftstoffeinspritzventil im einstückigen Pulver-Spritzguss-Bauteil integriert werden, was zu einer weiteren Reduzierung der Bauteilanzahl führt.

Gemäß einer weiteren bevorzugten Ausgestaltung ist das Magnettrennelement ein umlaufender Ring. Weiterhin bevorzugt ist an einem inneren Mantelbereich des ringförmigen Magnettrennelements ein kraftstoffbeständiges Material vorgesehen. Vorzugsweise sind alle korrosionsbeständigen Schichten des gesamten Pulver-Spritzguss-Bauteils aus dem gleichen Werkstoff hergestellt, so dass dessen Fertigung wesentlich vereinfacht wird.

Weiterhin bevorzugt ist das Magnettrennelement als magnetische Drossel ausgebildet, welche einen ersten und zweiten magnetischen Anschlussbereich, einen Drosselbereich und einen ersten und zweiten Übergangsbereich aufweist. Der erste und zweite Übergangsbereich ist in Axialrichtung zwischen dem ersten und zweiten Anschlussbereich angeordnet und der Drosselbereich ist zwischen dem ersten und zweiten Übergangsbereich angeordnet. Hierbei wird der vorzugsweise magnetische Ferrit-Werkstoff im Drosselbereich und in den ersten und zweiten Übergangsbereichen mit nichtmagnetischem Austenit-Werkstoff aufgefüllt. Dadurch kann neben einer Minimierung des magnetischen Verlustflusses auch eine weitere Reduzierung der Schaltzeiten des Kraftstoffeinspritzventils erreicht werden.

Vorzugsweise sind der erste und zweite Übergangsbereich sich verjüngend ausgebildet. Dadurch kann das Drosselverhalten je nach Anwendungsfall individuell angepasst werden.

Weiterhin bevorzugt weist der Drosselbereich einen inneren und/oder äußeren Zylinderbereich aus einem magnetischen, elektrisch leitfähigen Material auf. Der Zylinderbereich ist hierbei als dünne ferritische Schicht ausgebildet. Der Drosselbereich weist zur Festigkeitssteigerung einen zusätzlichen Bereich aus nichtmagnetischem Austenit-Werkstoff oder Keramik-Werkstoff auf. Eine bevorzugte Schichtdicke des Zylinderbereichs beträgt hierbei maximal 0,5 mm, insbesondere 0,2 mm bis 0,3 mm, besonders bevorzugt 0,25 mm. Zudem kann die Drosselwirkung durch eine Variation der Dicke des magnetischen Zylinderbereichs individuell angepasst werden.

Gemäß einer weiteren bevorzugten Ausgestaltung ist der Drosselbereich aus einem elektrisch nichtleitfähigen Material hergestellt. Durch die Verwendung z. B. eines Keramik-Werkstoffs kann ein Wirbelstromverlust reduziert werden und die Dynamik des Kraftstoffeinspritzventils weiter erhöht sowie dessen Schaltzeiten weiter reduziert werden.

### Kurze Beschreibung der Zeichnung

Nachfolgend werden Ausführungsbeispiele der Erfindung unter Bezugnahme auf die begleitende Zeichnung im Detail beschrieben. In der Zeichnung ist:
- Figur 1: eine schematische Schnittdarstellung eines Teils eines Kraftstoffeinspritzventils gemäß einem ersten Ausführungsbeispiel der Erfindung,
- Figur 2: eine vergrößerte Teil-Schnittdarstellung von Figur 1,
- Figur 3: eine Schnittdarstellung der Ventilhülse und eines Innenpols gemäß einem zweiten Ausführungsbeispiel des Kraftstoffeinspritzventils von Figur 1,
- Figur 4: eine Schnittdarstellung der Ventilhülse und eines Innenpols gemäß einem dritten Ausführungsbeispiel des Kraftstoffeinspritzventils von Figur 1,
- Figur 5: eine Schnittdarstellung der Ventilhülse und eines Innenpols gemäß einem vierten Ausführungsbeispiel des Kraftstoffeinspritzventils von Figur 1,
- Figur 6: eine Schnittdarstellung der Ventilhülse und eines Innenpols gemäß einem fünften Ausführungsbeispiel des Kraftstoffeinspritzventils von Figur 1,
- Figur 7: eine Schnittdarstellung der Ventilhülse und eines Innenpols gemäß einem sechsten Ausführungsbeispiel des Kraftstoffeinspritzventils von Figur 1,
- Figur 8: eine Schnittdarstellung einer magnetischen Drossel des erfindungsgemäßen Kraftstoffeinspritzventils,
- Figur 9: eine Schnittdarstellung einer weiteren magnetischen Drossel des erfindungsgemäßen Kraftstoffeinspritzventils, und
- Figur 10: eine Schnittdarstellung einer weiteren magnetischen Drossel des erfindungsgemäßen Kraftstoffeinspritzventils.

### Ausführungsformen der Erfindung

Nachfolgend werden unter Bezugnahme auf die Figuren 1 bis 7 bevorzugte Ausführungsbeispiele eines Kraftstoffeinspritzventils 1 im Detail beschrieben. Gleiche bzw. funktional gleiche Bauteile sind in den Ausführungsbeispielen mit den gleichen Bezugszeichen bezeichnet.

Figur 1 und Figur 2 zeigen Schnittansichten eines Teilbereichs eines Kraftstoffeinspritzventils 1 gemäß einem ersten Ausführungsbeispiel der Erfindung, das eine Spule 2, einen Innenpol 3, eine Ventilhülse 4, ein Magnettrennelement 40 sowie einen Magnetanker 5 umfasst. Das Magnettrennelement 40 ist hierbei ringförmig zylindrisch ausgebildet und mittels einer Schweißverbindung 30 am Innenpol 3 befestigt. Anstelle der Schweißverbindung 30 kann alternativ auch eine Lötverbindung vorgesehen werden. Der Innenpol 3 weist eine mittige, in einer Axialrichtung X-X verlaufende Durchgangsöffnung 6 auf.

Wie in der Schnittdarstellung von Figur 2 veranschaulicht, sind die Ventilhülse 4 und das Magnettrennelement 40 des ersten Ausführungsbeispiels hierbei als Pulver-Spritzguss-Bauteil 41 einstückig ausgebildet und stoffschlüssig miteinander verbunden. Hierbei bildet die Ventilhülse 4 einen magnetischen Bereich und das Magnettrennelement 40 bildet einen nichtmagnetischen Bereich. Die Ventilhülse 4 ist vorzugsweise aus einem kraftstoffbeständigen, hochdruckfesten Ferrit-Material mit niedrigem Kohlenstoffgehalt und mindestens 13% und maximal 17% Chromgehalt, wie z. B. X2Cr13MoSi, hergestellt. Für das Magnettrennelement 40 wird hierbei vorzugsweise ein nichtmagnetischer Austenit-Werkstoff, wie z. B. Austenit 1.4944, Inconel IN 718, Udimet 630 oder PH15-7, verwendet, der eine deutliche Reduzierung der magnetischen Verluste bewirkt. Somit wird eine einstückig und kostengünstig herstellbare Ventilhülse 4 einschließlich des Magnettrennelements 40 als Pulver-Spritzguss-Bauteil 41 mit reduzierten magnetischen Verlusten sowie einer dauerhaften Korrosionsfestigkeit gegenüber dem durch die Durchgangsöffnung 6 hindurchgeleiteten und am Innenumfang der Ventilhülse 4 befindlichen Kraftstoff bereitgestellt.

Im Gegensatz zum zuvor beschriebenen ersten Ausführungsbeispiel ist der Innenpol 3 des zweiten Ausführungsbeispiels von Figur 3 als Pulver-Spritzguss-Bauteil 42 ausgebildet. Hierbei umfasst der Innenpol 3 einen ersten Bereich 31 mit einer ersten magnetischen Sättigungsinduktion und einen zweiten Bereich 32 mit einer zweiten magnetischen Sättigungsinduktion, welche kleiner als die erste magnetische Sättigungsinduktion ist. Die ersten und zweiten Bereiche 31, 32 sind stoffflüssig miteinander verbunden. Der erste Bereich 31 ist zur Erreichung einer guten Magneteffizienz vorzugsweise aus einem FeSi-Werkstoff mit einem Siliziumanteil von 1% bis 7 % oder aus einem FeCo-Werkstoff mit einem Cobalt-Anteil von 17 % bis 50 % hergestellt, der ein hohe Dynamik mit kurzen Schaltzeiten des Kraftstoffeinspritzventils gewährleistet. Der zweite Bereich 32 ist aus kraftstoffbeständigem, hochdruckfestem Ferritmaterial mit niedrigen Kohlenstoffanteil und 13 % bis 17 % Chromgehalt hergestellt, das eine dauerhafte Robustheit gegenüber dem damit in Kontakt kommenden Kraftstoff aufweist. Ferner bildet der zweite Bereich 32 einen Mantelbereich 35 der Durchgangsöffnung 6 und einen Stirnseitenbereich 36 und schützt dadurch den aus nicht kraftstoffbeständigem Material hergestellten ersten Bereich 31 vor einem Kontakt mit Kraftstoff. Der Stirnseitenbereich 36 fungiert außerdem als verschleißresistenter Anschlag für den Magnetanker 5. Ferner ist das Material des zweiten Bereichs 32 wesentlich kostengünstiger als das für den ersten Bereich 31 verwendete Material, woraus eine deutliche Reduzierung der Bauteilkosten resultiert.

Im Gegensatz zu den zuvor beschriebenen ersten und zweiten Ausführungsbeispielen sind bei dem in Figur 4 dargestellten dritten Ausführungsbeispiel die Ventilhülse 4, das Magnettrennelement 40 und der Innenpol 3 einstückig als Pulver-Spitzguss-Bauteil 43 ausgebildet und stoffschlüssig miteinander verbunden. Die Ventilhülse 4 und der vollständig aus dem zweiten Bereich 32 gebildete Innenpol 3 sind hierbei aus gleichem Material, insbesondere aus X2Cr13MoSi, hergestellt, das eine gute Kraftstoffbeständigkeit aufweist. Alternativ kann der Innenpol 3 auch aus einem Material mit hoher magnetischer Sättigungsinduktion, wie zum Beispiel einem FeCo-Werkstoff mit einem Cobalt-Anteil von 48 % bis 50 % hergestellt werden, das auch eine Kraftstoffbeständigkeit und den Vorteil der hohen magnetischen Sättigungsinduktion aufweist. Für das Magnettrennelement 40 wird der gleiche Austenit-Werkstoff wie bei den ersten und zweiten Ausführungsbeispielen verwendet.

Bei dem in Figur 5 dargestellten vierten Ausführungsbeispiel sind die Ventilhülse 4, das Magnettrennelement 40 und der Innenpol 3 einstückig als Pulver-Spritzguss-Bauteil 44 ausgebildet und stoffschlüssig miteinander verbunden. Der Innenpol 3 ist hierbei gleichartig wie beim zweiten Ausführungsbeispiel aus einem ersten und zweiten Bereich 31, um 32 aufgebaut, so dass auf dessen obige Beschreibung verwiesen werden kann.

Bei dem in Figur 6 dargestellten fünften Ausführungsbeispiel sind die Ventilhülse 4, das Magnettrennelement 40 und der Innenpol 3 einstückig als Pulver-Spritzguss-Bauteil 45 ausgebildet und stoffschlüssig miteinander verbunden. Im Gegensatz zum zuvor beschriebenen vierten Ausführungsbeispiel weist der erste Bereich 31 des Innenpols 3 hierbei einen vorstehenden, umlaufenden Flanschbereich 33 auf, der im einstückigen Pulver-Spritzguss-Bauteil 45 als oberer Deckel des Kraftstoffeinspritzventils 1 integriert ist. Ferner ist in einem Endabschnitt 38 des zweiten Bereichs 32 eine Ausnehmung 37 vorgesehen, wodurch eine unnötige Materialanhäufung vermieden und der Spritzguss-Vorgang deutlich vereinfacht wird. Neben einem geringeren Bauteilgewicht werden hierdurch auch geringere Stückkosten erreicht.

Bei dem in Figur 7 dargestellten sechsten Ausführungsbeispiel sind die Ventilhülse 4, das Magnettrennelement 40 und der Innenpol 3 einstückig als Pulver-Spritzguss-Bauteil 46 ausgebildet und stoffschlüssig miteinander verbunden. Im Gegensatz zu den zuvor beschriebenen vierten und fünften Ausführungsbeispielen ist bei dem in Figur 7 dargestellten sechsten Ausführungsbeispiel auch an einem inneren Mantelbereich 47 des Magnettrennelements 40 das kraftstoffbeständige Material vorgesehen, das für die Ventilhülse 4 und den zweiten Bereich 32 des Innenpols 3 eingesetzt wird. Somit wird eine vollständig geschlossene kraftstoffbeständige Schutzschicht auf der gesamten Innenmantelfläche der Durchgangsöffnung 6 des Pulver-Spritzguss-Bauteils 46 erreicht.

Nachfolgend werden mit Bezug auf die Figuren 8 bis 10 alternative Bauformen für das Magnettrennelement 40 detailliert beschrieben, welches als magnetische Drossel ausgebildet ist und im einstückigen Pulver-Spritzguss-Bauteil integriert ist. Gleiche bzw. funktional gleiche Bauteile sind in den Ausführungsbeispielen mit den gleichen Bezugszeichen bezeichnet. Die in den Figuren 8 bis 10 beschriebenen Magnettrennelemente 40 können bei allen vorhergehend beschriebenen Ausführungsbeispielen verwendet werden.

Wie aus Figur 8 ersichtlich, ist das zylindrisch ringförmig ausgebildete Magnettrennelement 40 hierbei als magnetische Drossel mit einem ersten und zweiten magnetischen Anschlussbereich 401, 402, einem Drosselbereich 405 und einem ersten und zweiten Übergangsbereich 403, 404 ausgebildet. Die ersten und zweiten Übergangsbereiche 403, 404 sind in Axialrichtung X-X zwischen dem ersten und zweiten Anschlussbereich 401, 402 angeordnet und der Drosselbereich 405 ist zwischen dem ersten und zweiten Übergangsbereich 403, 404 angeordnet.

Wie aus Figur 8 weiter ersichtlich, sind die ersten und zweiten Übergangsbereiche 403, 404 in Richtung zum jeweiligen Anschlussbereich 401 bzw. 402 und zu einer äußeren Mantelfläche 407 des Magnettrennelements 40 sich verjüngend ausgebildet. Zudem weist der Drosselbereich 405 einen inneren Zylinderbereich 406 auf, der als dünne ferritische Schicht ausgebildet ist. Zur Festigkeitssteigerung sind der Drosselbereich 405 und Teile der Übergangsbereiche 403, 404 mit nichtmagnetischem Austenit-Werkstoff oder Keramik aufgefüllt. Eine bevorzugte Schichtdicke des Zylinderbereichs 406 beträgt hierbei maximal 0,5 mm, insbesondere 0,2 mm bis 0,3 mm, besonders bevorzugt 0,25 mm. Durch eine Schichtdickenvariation wird eine individuelle Anpassung bzw. Abstimmung der Drosselwirkung des Magnettrennelements 40 ermöglicht.

Im Vergleich zu Figur 8 weist das in Figur 9 dargestellte Magnettrennelement 40 einen in Radialrichtung invers ausgebildeten Drosselbereich 405 auf, der sich in den jeweiligen Übergangsbereichen 403 bzw. 404 zu einer inneren Mantelfläche 408 des Magnettrennelements 40 hin verjüngt. Dadurch weist das Magnettrennelement 40 des zweiten Ausführungsbeispiels einen äußeren Zylinderbereich 409 aus magnetischem, elektrisch leitfähigem Material auf. Um eine ausreichende Kraftstoffbeständigkeit gegenüber dem in der Durchgangsöffnung 6 hindurchgeleiteten Kraftstoff zu erreichen, kann hierbei anstelle des Austenit-Werkstoffs alternativ ein nichtmagnetischer, vorzugsweise zusätzlich auch wirbelstromfreier Keramik-Werkstoff im Drosselbereich 405 und in Teilen der Übergangsbereichen 403, 404 zum Auffüllen verwendet werden.

Bei dem in Figur 10 dargestellten Magnettrennelement 40 sind die Übergangsbereiche 403, 404 in Axialrichtung X-X sich nicht verjüngend ausgebildet. Somit kann eine für den jeweiligen Anwendungsfall erforderliche Drosselwirkung durch unterschiedliche Formgebungen bzw. Anteile von magnetischem und nichtmagnetischem Werkstoff und/oder deren Verteilung in Axialrichtung X-X des Magnettrennelements 40 gezielt angepasst werden.

Wie bei allen Ausführungsbeispielen gezeigt, können somit einstückige Pulver-Spritzguss-Bauteile für das erfindungsgemäße Kraftstoffeinspritzventil besonders wirtschaftlich in einem einzigen Fertigungsprozess gefertigt werden, was mit konventionellen Fertigungsverfahren nicht erreichbar ist. Neben einer dadurch deutlich verbesserten Kosteneffizienz wird hierbei insbesondere eine deutliche Reduzierung der magnetischen Verluste erreicht, wodurch das bei Hochdruckeinspritzventilen gewünschte und erforderliche Dynamikverhalten wesentlich verbessert sowie deren Schaltzeit merklich verkürzt werden. Durch eine geeignete Kombination des in den obigen Ausführungsbeispielen beschriebenen konstruktiven Aufbaus sowie der eingesetzten Werkstoffe ist eine Erhöhung der Magnetkraft im Bereich von 25 % bis 35 % erreichbar.

## Patentansprüche

1. Kraftstoffeinspritzventil zur Einspritzung von Kraftstoff, umfassend
- eine Spule (2),
- einen Innenpol (3),
- eine Ventilhülse (4), und
- ein Magnettrennelement (40)
- wobei die Ventilhülse (4) und das Magnettrennelement (40) als Pulver-Spritzguss-Bauteil (41) einstückig ausgebildet sind und die Ventilhülse (4) einen magnetischen Bereich und das Magnettrennelement (40) einen nichtmagnetischen Bereich bilden, die stoffschlüssig miteinander verbunden sind,
**dadurch gekennzeichnet,**
**dass** der Innenpol (3) als Pulver-Spritzguss-Bauteil ausgebildet ist und einen ersten Bereich (31) mit einer ersten magnetischen Sättigungsinduktion und einen zweiten Bereich (32) mit einer zweiten magnetischen Sättigungsinduktion umfasst, welche kleiner als die erste magnetische Sättigungsinduktion ist, wobei der erste und zweite Bereich stoffschlüssig miteinander verbunden sind.

2. Kraftstoffeinspritzventil nach Anspruch 1, wobei eine Schweißverbindung (30) oder Lötverbindung zwischen dem Pulver-Spritzguss-Bauteil und dem Innenpol (3) vorgesehen ist.

3. Kraftstoffeinspritzventil nach Anspruch 1 oder 2, **dadurch gekennzeichnet, dass** der Innenpol (3) eine Durchgangsöffnung (6) in Axialrichtung (X-X) aufweist.

4. Kraftstoffeinspritzventil nach einem der vorhergehenden Ansprüche, **dadurch gekennzeichnet, dass** der Innenpol (3) als Pulver-Spritzguss-Bauteil ausgebildet ist und aus einem Material mit hoher magnetischer Sättigungsinduktion, insbesondere FeCo mit einem Cobalt-Anteil von 17 % bis 50 % hergestellt ist.

5. Kraftstoffeinspritzventil nach einem der vorhergehenden Ansprüche, **dadurch gekennzeichnet, dass** die Ventilhülse (4), das Magnettrennelement (40) und der Innenpol (3) einstückig als Pulver-Spritzguss-Bauteil (43) ausgebildet sind und stoffschlüssig miteinander verbunden sind.

6. Kraftstoffeinspritzventil nach Anspruch 5, **dadurch gekennzeichnet, dass** die Ventilhülse (4) und der Innenpol (3) aus einem gleichen Material, insbesondere aus X2Cr13MoSi, hergestellt sind.

7. Kraftstoffeinspritzventil nach einem der vorhergehenden Ansprüche, **dadurch gekennzeichnet, dass** der zweite Bereich (32) des Innenpols (3) aus einem kraftstoffbeständigen Magnetmaterial hergestellt ist.

8. Kraftstoffeinspritzventil nach Anspruch 7, **dadurch gekennzeichnet, dass** der zweite Bereich (32) einen Mantelbereich (35) der Durchgangsöffnung (6) und einen Stirnseitenbereich (36) des Innenpols (3) bildet, und insbesondere der Stirnseitenbereich (36) in Axialrichtung (X-X) eine Dicke von 0,5mm aufweist.

9. Kraftstoffeinspritzventil nach Anspruch 8, **dadurch gekennzeichnet, dass** der Stirnseitenbereich (36) einen Anschlag für einen Magnetanker (5) bildet.

10. Kraftstoffeinspritzventil nach einem der Ansprüche 5 bis 9, **dadurch gekennzeichnet, dass** der erste Bereich (31) des Innenpols (3) einen in radialer Richtung vorstehenden, umlaufenden Flanschbereich (33) aufweist.

11. Kraftstoffeinspritzventil nach einem der vorhergehenden Ansprüche, **dadurch gekennzeichnet, dass** das Magnettrennelement (40) ein umlaufender Ring ist.

12. Kraftstoffeinspritzventil nach Anspruch 11, **dadurch gekennzeichnet, dass** an einem inneren Mantelbereich (46) des ringförmigen Magnettrennelements (40) ein kraftstoffbeständiges Material vorgesehen ist.

13. Kraftstoffeinspritzventil nach einem der Ansprüche 11 oder 12, **dadurch gekennzeichnet, dass** das Magnettrennelement (40) als magnetische Drossel ausgebildet ist, welche einen ersten und zweiten magnetischen Anschlussbereich (401, 402), einen Drosselbereich (405) und einen ersten und zweiten Übergangsbereich (403, 404) aufweist, wobei der erste und zweite Übergangsbereich (403, 404) in Axialrichtung (X-X) zwischen dem ersten und zweiten Anschlussbereich (401, 402) und der Drosselbereich (405) zwischen dem ersten und zweiten Übergangsbereich (403,404) angeordnet ist.

14. Kraftstoffeinspritzventil nach Anspruch 13, **dadurch gekennzeichnet, dass** der erste und zweite Übergangsbereich (403, 404) sich verjüngend ausgebildet ist.

15. Kraftstoffeinspritzventil nach Anspruch 13 oder 14, **dadurch gekennzeichnet, dass** der Drosselbereich (405) einen inneren und/oder äußeren Zylinderbereich (406) aus einem magnetischen, elektrisch leitfähigen Material aufweist.

16. Kraftstoffeinspritzventil nach einem der Ansprüche 13 bis 15, **dadurch gekennzeichnet, dass** der Drosselbereich (405) aus einem elektrisch nichtleitfähigen Material hergestellt ist.

## Claims

1. Fuel injector valve for injecting fuel, comprising
- a coil (2),
- an internal pole (3),
- a valve sleeve (4), and
- a magnetic separating element (40),
- wherein the valve sleeve (4) and the magnetic separating element (40) are configured in one piece as a powder injection-moulded component (41) and the valve sleeve (4) forms a magnetic region and the magnetic separating element (40) forms a non-magnetic region, which are connected to one another in a material-bonding manner,
**characterized**
**in that** the internal pole (3) is configured as a powder injection-moulded component and comprises a first region (31) with a first magnetic saturation induction and a second region (32) with a second magnetic saturation induction, which is less than the first magnetic saturation induction, the first and second regions being connected to one another in a material-bonding manner.

2. Fuel injector valve according to Claim 1, wherein a welded connection (30) or soldered connection is provided between the powder injection-moulded component and the internal pole (3).

3. Fuel injector valve according to Claim 1 or 2, **characterized in that** the internal pole (3) has a through-opening (6) in the axial direction (X-X).

4. Fuel injector valve according to one of the preceding claims, **characterized in that** the internal pole (3) is configured as a powder injection-moulded component and is produced from a material with high magnetic saturation induction, in particular FeCo with a cobalt fraction of 17% to 50%.

5. Fuel injector valve according to one of the preceding claims, **characterized in that** the valve sleeve (4), the magnetic separating element (40) and the internal pole (3) are configured in one piece as a powder injection-moulded component (43) and are connected to one another in a material-bonding manner.

6. Fuel injector valve according to Claim 5, **characterized in that** the valve sleeve (4) and the internal pole (3) are produced from the same material, in particular from X2Cr13MoSi.

7. Fuel injector valve according to one of the preceding claims, **characterized in that** the second region (32) of the internal pole (3) is produced from a fuel-resistant magnetic material.

8. Fuel injector valve according to Claim 7, **characterized in that** the second region (32) forms an enveloping region (35) of the through-opening (6) and an end-face region (36) of the internal pole (3), and in particular the end-face region (36) has a thickness of 0.5 mm in the axial direction (X-X).

9. Fuel injector valve according to Claim 8, **characterized in that** the end-face region (36) forms a stop for a magnet armature.

10. Fuel injector valve according to one of Claims 5 to 9, **characterized in that** the first region (31) of the internal pole (3) has a circumferential flange region (33) projecting in a radial direction.

11. Fuel injector valve according to one of the preceding claims, **characterized in that** the magnetic separating element (40) is a circumferential ring.

12. Fuel injector valve according to Claim 11, **characterized in that** a fuel-resistant material is provided on an inner enveloping region (46) of the annular magnetic separating element (40).

13. Fuel injector valve according to either of Claims 11 and 12, **characterized in that** the magnetic separating element (40) is configured as a magnetic choke, which has a first and a second magnetic connection region (401, 402), a choke region (405) and a first and a second transitional region (403, 404), wherein the first and second transitional regions (403, 404) are arranged between the first and second connection regions (401, 402) in the axial direction (X-X), and the choke region (405) is arranged between the first and second transitional regions (403, 404).

14. Fuel injector valve according to Claim 13, **characterized in that** the first and second transitional regions (403, 404) are configured in a tapering fashion.

15. Fuel injector valve according to Claim 13 or 14, **characterized in that** the choke region (405) has an inner and/or outer cylindrical region (406) of a magnetic, electrically conductive material.

16. Fuel injector valve according to one of Claims 13 to 15, **characterized in that** the choke region (405) is produced from an electrically non-conductive material.

## Revendications

1. Soupape d'injection de carburant pour l'injection de carburant, comprenant
- une bobine (2),
- un pôle intérieur (3),
- une douille de soupape (4),
- un élément de séparation magnétique (40),
- dans lequel la douille de soupape (4) et l'élément de séparation magnétique (40) sont réalisés d'un seul tenant sous forme de composant moulé par injection de poudre (41) et la douille de soupape (4) forme une zone magnétique et l'élément de séparation magnétique (40) forme une zone non magnétique, qui sont matériellement assemblées l'une à l'autre,
**caractérisée en ce que** le pôle intérieur (3) est réalisé sous forme de composant moulé par injection de poudre et comprend une première zone (31) avec une première induction de saturation magnétique et une deuxième zone (32) avec une deuxième induction de saturation magnétique, qui est inférieure à la première induction de saturation magnétique, dans lequel la première zone et la deuxième zone sont matériellement assemblées l'une à l'autre.

2. Soupape d'injection de carburant selon la revendication 1, dans laquelle il est prévu un assemblage soudé (30) ou un assemblage brasé entre le composant moulé par injection de poudre et le pôle intérieur (3).

3. Soupape d'injection de carburant selon la revendication 1 ou 2, **caractérisée en ce que** le pôle intérieur (3) présente une ouverture de passage (6) en direction axiale (X-X).

4. Soupape d'injection de carburant selon l'une quelconque des revendications précédentes, **caractérisée en ce que** le pôle intérieur (3) est réalisé sous forme de composant moulé par injection de poudre et est fabriqué en un matériau avec une induction de saturation magnétique élevée, en particulier en FeCo avec une proportion de cobalt de 17 % à 50 %.

5. Soupape d'injection de carburant selon l'une quelconque des revendications précédentes, **caractérisée en ce que** la douille de soupape (4), l'élément de séparation magnétique (40) et le pôle intérieur (3) sont réalisés d'un seul tenant sous forme de composant moulé par injection de poudre (43) et sont matériellement assemblés l'un à l'autre.

6. Soupape d'injection de carburant selon la revendication 5, **caractérisée en ce que** la douille de soupape (4) et le pôle intérieur (3) sont fabriqués en un matériau identique, en particulier en X2Cr13MoSi.

7. Soupape d'injection de carburant selon l'une quelconque des revendications précédentes, **caractérisée en ce que** la deuxième zone (32) du pôle intérieur (3) est fabriquée en un matériau magnétique résistant au carburant.

8. Soupape d'injection de carburant selon la revendication 7, **caractérisée en ce que** la deuxième zone (32) forme une zone d'enveloppe (35) de l'ouverture de passage (6) et forme une zone de face frontale (36) du pôle intérieur (3), et la zone de face frontale (36) en particulier présente en direction axiale (X-X) une épaisseur de 0,5 mm.

9. Soupape d'injection de carburant selon la revendication 8, **caractérisée en ce que** la zone de face frontale (36) forme une butée pour un induit magnétique (5).

10. Soupape d'injection de carburant selon l'une quelconque des revendications 5 à 9, **caractérisée en ce que** la première zone (31) du pôle intérieur (3) présente une zone de bride périphérique (33) saillante en direction radiale.

11. Soupape d'injection de carburant selon l'une quelconque des revendications précédentes, **caractérisée en ce que** l'élément de séparation magnétique (40) est une bague périphérique.

12. Soupape d'injection de carburant selon la revendication 11, **caractérisée en ce qu'**il est prévu un matériau résistant au carburant sur une zone d'enveloppe intérieure (46) de l'élément de séparation magnétique annulaire (40).

13. Soupape d'injection de carburant selon l'une des revendications 11 ou 12, **caractérisée en ce que** l'élément de séparation magnétique (40) est réalisé sous forme de bobine d'étranglement magnétique, qui présente une première et une deuxième zones de raccordement magnétique (401, 402), une zone d'étranglement (405), et une première et une deuxième zones de transition (403, 404), dans laquelle la première et la deuxième zones de transition (403, 404) est disposée en direction axiale (X-X) entre la première et la deuxième zones de raccordement magnétique (401, 402) et la zone d'étranglement (405) est disposée entre la première et la deuxième zones de transition (403, 404).

14. Soupape d'injection de carburant selon la revendication 13, **caractérisée en ce que** la première et la deuxième zones de transition (403, 404) vont en se rétrécissant.

15. Soupape d'injection de carburant selon la revendication 13 ou 14, **caractérisée en ce que** la zone d'étranglement (405) présente une zone cylindrique intérieure et/ou extérieure (406) en un matériau magnétique conducteur de l'électricité.

16. Soupape d'injection de carburant selon l'une quelconque des revendications 13 à 15, **caractérisée en ce que** la zone d'étranglement (405) est fabriquée en un matériau non conducteur de l'électricité.
